# EUROPÄISCHE PATENTSCHRIFT

(11) **EP 1 902 179 B1**
(45) Veröffentlichungstag und Bekanntmachung des Hinweises auf die Patenterteilung: **14.04.2010**
(21) Anmeldenummer: 06777440.6
(22) Anmeldetag: 23.06.2006
(51) Int. Cl.: E01B 2/00

(54) **FESTE FAHRBAHN IM TUNNEL**
FIXED ROAD SURFACE IN A TUNNEL
VOIE FIXE DANS UN TUNNEL

(30) Priorität: 25.06.2005 DE 102005029552
(43) Veröffentlichungstag der Anmeldung: 26.03.2008
(73) Patentinhaber: Max Bögl Bauunternehmung GmbH & Co. KG, 92369 Sengenthal (DE)
(72) Erfinder: REICHEL, Dieter, 92318 Neumarkt (DE); LINDNER, Erich, 91275 Auerbach-Nasnitz (DE); BÖGL, Stefan, 92369 Sengenthal (DE)
(74) Vertreter: Bergmeier, Werner
(86) Internationale Anmeldenummer: PCT/EP2006/063496
(87) Internationale Veröffentlichungsnummer: WO 2007/000416

(56) Entgegenhaltungen:
- WO-A-01/02646
- DE-A1- 10 004 626
- DE-A1- 19 544 666
- DE-A1-102004 008 357

## Beschreibung

Die vorliegende Erfindung betrifft eine feste Fahrbahn zur Verlegung in einem Tunnel mit seitlich angeordneten Wegen, gemäß dem Oberbegriff des Anspruchs 1.

Ein Rettungsweg für eine feste Fahrbahn ist beispielsweise aus der DE 195 44 666 C2 bekannt. Es wird darin ein Rettungsweg offenbart, welcher es Rettungsfahrzeugen ermöglicht, mit einer Spur auf neben dem Gleis verlaufenden Fahrmöglichkeiten, z. B. einen Kabelkanal und mit der anderen Spur über einen Fahrweg in Gleismitte fahren zu können. Hierfür werden Fertigteile oder Ortbeton zwischen die Schienen des Gleises gelegt bzw. gegossen, um so eine mittlere Fahrspur zu schaffen. Bei den verschiedenen Ausführungsbeispielen sind neben den Schienen entweder größere Vertiefungen vorgesehen oder aber die Schienen ragen in ihrer Höhe deutlich über den Fahrweg hinaus. Beide Möglichkeiten stellen für ein Rettungsfahrzeug kein wesentliches Hindernis dar. Nachteilig hierbei ist allerdings, wenn sich Personen in dem Tunnel auf dem Fahr- und Fluchtweg befinden, dass sie in die Vertiefungen oder über die Schienen stürzen und somit die Rettung behindert werden kann.

Aufgabe der vorliegenden Erfindung ist es, einen Rettungs- und Fluchtweg zu schaffen, welcher für Personen auch in einem unbeleuchteten Tunnel kein Hindernis aufweist und somit die Flucht oder die Rettung durch Hilfspersonen nicht behindert wird. Dabei muss jedoch gewährleistet bleiben, dass die Funktionalität der Gleise sowohl für den Betrieb als auch für die Wartung für den Normalbetrieb erhalten bleibt.

Die Aufgabe wird gelöst mit einer festen Fahrbahn mit den Merkmalen des Patentanspruches 1 sowie einer Tunnelkonstruktion mit den Merkmalen des Anspruches 11. In einem Tunnel sind für die Rettung von Personen besondere Anforderungen zu stellen. Aufgrund der räumlichen Begrenztheit in dem Tunnel und der zu erwartenden schlechten Sichtverhältnisse sind besondere Maßnahmen zu treffen, damit die Rettung möglichst unbehindert und schnell erfolgen kann. Hierfür sind in den Tunneln häufig seitliche Wege angeordnet, welche begehbar sind, ohne dass die Gefahr besteht, dass die darauf befindlichen Personen von Fahrzeugen auf den Fahrwegen verletzt werden können. Die Personen können hierfür aus dem verunglückten Fahrzeug aussteigen und sich auf dem Weg zum Ende des Tunnels begeben. Um zu verhindern, dass die Personen in den Fahrtrog abstürzen, da insbesondere in einem Unglücksfall davon auszugehen ist, dass der Tunnel unbeleuchtet ist, wird erfindungsgemäß vorgeschlagen, dass oberhalb des Bauteiles, auf welchem die Schienen befestigt sind, Platten als Rettungs- und Fluchtweg angeordnet sind, welche im wesentlichen die Oberkanten der Schienen miteinander und mit der Oberkante des Weges verbinden. Zwischen den Schienen und den Wegen wird allenfalls eine Spalte freigelassen, welche zum Betrieb der festen Fahrbahn erforderlich ist oder welche die Befahrbarkeit und die Begehbarkeit des dadurch entstandenen Rettungs- und Fluchtweges nicht wesentlich behindern. Hierdurch wird weitgehend eine stufenlose und nur mit kleinen Spalten versehene Fläche innerhalb des Tunnels erzeugt, welche auch bei Dunkelheit gefahrlos begehbar ist. Es besteht hierdurch nicht mehr die Gefahr, dass flüchtende Personen von den schmalen Wegen in den Fahrtrog abstürzen oder über hervorstehende Schienen oder in andere große Spalten stürzen können. Durch die Erfindung wird ein großflächiges Fluchtgebiet geschaffen, wodurch die selbständige Rettung oder die Rettung durch Hilfspersonen sehr schnell und gefahrlos erfolgen kann.

Um die Befestigung der Schienen schnell und einfach kontrollieren zu können, ist es besonders vorteilhaft und erfinderisch, dass in den Platten, welche den Rettungs- und Fluchtweg bilden, im Bereich der Befestigungseinrichtungen Inspektionsöffnungen vorgesehen sind. Über die Inspektionsöffnungen kann die sichere Befestigung der Schienen kontrolliert werden, ohne dass der Rettungs- und Fluchtweg demontiert werden muss.

Besonders vorteilhaft ist es, wenn das Betonteil und/oder die Platten des Rettungs- und Fluchtweges aus Betonfertigteilen hergestellt sind. Damit ist eine schnelle Verlegung der festen Fahrbahn im Tunnel möglich. Außerdem kann zur Instandsetzung des Gleises der Rettungs- und Fluchtweg demontiert werden, indem die Fertigteilplatte des Rettungs- und Fluchtweges abgehoben wird und die Schiene demontiert werden kann.

Eine besonders schnell herstellbare und zuverlässige feste Fahrbahn wird erhalten, wenn das Betonteil eine sich über eine Vielzahl von Befestigungseinrichtungen erstreckende Betonplatte ist. Auf dieser Betonplatte befinden sich eine Vielzahl von Schienenstützpunkten, an welchen die Schiene mit Hilfe der Befestigungseinrichtungen befestigt ist. Die Betonplatten können schnell verlegt und miteinander verbunden werden, so dass ein durchgehender Fahrweg für das Schienenfahrzeug entsteht.

Alternativ zur der Betonplatte kann das Betonteil auch eine Schwelle sein. Dabei weist jede Schwelle zwei Schienenstützpunkte auf zur Befestigung der beiden parallel verlaufenden Schienen. Eine Vielzahl von Schwellen ist hintereinander angeordnet und wird schließlich meist mit Ortbeton fixiert. Die Platten des Rettungs- und Fluchtweges werden entweder auf die Schwellen oder die Betonplatte aufgelegt und gegebenenfalls verschraubt oder anderweitig in ihrer Lage fixiert. Besonders vorteilhaft ist es, wenn die Platten auf dem Betonteil lösbar befestigt sind, um für eine Instandsetzung die Rettungs- und Fahrwegplatten schnell entfernen zu können und gegebenenfalls nach der Reparatur der Schiene wieder verwenden zu können.

Bilden die Platten eine stufenlose Fläche mit den zwei seitlich angeordneten Wegen, so wird eine sehr breite begeh- und befahrbare Fläche geschaffen, welche zur Sicherheit des Tunnelbetriebs wesentlich beträgt. Absätze zwischen den Platten und den Wegen werden dabei bewusst vermieden, um Stürze von flüchtenden Personen möglichst zu vermeiden und den Tunnel für übliche Straßenfahrzeuge auch schwererer Bauart befahrbar zu machen. Durch diese erfinderische Bauweise wird die komplette Tunnelbreite nutzbar gemacht, um Rettungsfahrzeuge und Personal möglichst schnell und ohne gegenseitige Behinderung einsetzen zu können.

Um den Schall zu reduzieren und die Tragfähigkeit des Betonteiles zu erhöhen, ist der Zwischenraum zwischen dem Betonteil eines Gleises und dem Weg und/oder dem Betonteil eines weiteren Gleises mit Beton, insbesondere einem Betonfertigteil, ausgefüllt.

Sind die Platten aus Lärmschutzmaterial hergestellt, so wird zudem eine Reduzierung der Fahrgeräusche in dem Tunnel bewirkt. Die Platten für den Rettungs- und Fluchtweg haben hierdurch noch einen weiteren Vorteil, welcher ihren Einsatz auch dann vorteilhaft macht, wenn nur von einen geringen Wahrscheinlichkeit eines Unfalles in dem Tunnel auszugehen ist.

Vorteilhafterweise haben die Platten selbst bereits eine Tragfähigkeit, welche die Befahrbarkeit mit Rettungsfahrzeugen ermöglicht.

Weitere Vorteile der Erfindung sind in den nachfolgenden Ausführungsbeispielen beschrieben. Es zeigt:
- **Figur 1**: eine perspektivische Ansicht des Aufbaus einer erfindungsgemäßen Festen Fahrbahn;
- **Figur 2**: einen Querschnitt durch einen Tunnel der Figur 1 und
- **Figur 3**: einen Querschnitt durch einen Tunnel ohne separaten Weg.

In Figur 1 ist die perspektivische Ansicht eines Schnittes durch einen Tunnel 1 mit zwei erfindungsgemäßen festen Fahrbahnen 2 dargestellt. Die beiden festen Fahrbahnen 2 sind in einem Trog 3 jeweils auf einer Tragschicht 4 als Betonplatten 5 verlegt. Eine Vielzahl von Betonplatten 5 sind hintereinander angeordnet und miteinander verbunden und bilden damit einen durchgehenden Streifen, der beispielsweise mit einer Bitumenschicht auf der Tragschicht befestigt ist. Die Betonplatten 5 weisen eine Vielzahl von Schienenstützpunkten 6 auf. Auf den Schienenstützpunkten 6 sind Schienen 7 mit bekannten Befestigungseinrichtungen 8 befestigt.

An den Seitenwänden des Tunnels 1, parallel zu den beiden festen Fahrbahnen 2, sind Wege 9 angeordnet, welche den Trog 3 begrenzen. Der Trog 3 ist zwischen den Wegen 9, den Tragschichten 4 und den Betonplatten 5 mit Füllstücken 10 aus Beton ausgefüllt. Die Füllstücke 10 reichen bei dem vorliegenden Ausführungsbeispiel bis zur Oberkante der Betonplatten 5. Die verbleibende Höhe zwischen den Füllstücken 10 und der Oberkante der Wege 9 bzw. der Oberkante der Schienen 7 ist schließlich mit Platten 11 ausgelegt, welche eine im wesentlichen ebene Fläche innerhalb des Tunnels 1 erzeugen. Die Platten 11 weisen eine Vielzahl von Inspektionsöffnungen 12 auf, welche mit den Befestigungseinrichtungen 8 korrespondieren. Die Inspektionsöffnungen 12 sind dabei Einschnitte an den Rändern der Platten 11, welche den Schienen 7 zugewandt sind. Die Inspektionsöffnungen 12 sind gerade so groß, dass die Befestigungseinrichtungen 8 hinsichtlich ihrer Festigkeit überprüft werden können, dass aber die Überfahrbarkeit durch Rettungsfahrzeuge ermöglicht ist und die Gefahr, dass Personen in die Inspektionsöffnung fallen, gering ist oder gänzlich vermieden wird.

Figur 2 zeigt einen Querschnitt durch einen Tunnel 1 gemäß Figur 1. Es ist aus dieser Darstellung ersichtlich, dass die Oberseiten der Wege 9 zusammen mit den Platten 11 und den Schienen 7 eine im wesentlichen ebene Fläche bilden. Eine flüchtende Person 13 kann somit die gesamte Breite des Tunnels 1 ausnutzen, um den besten Fluchtweg zu finden, ohne Gefahr zu laufen, dass sie in dem dunklen Tunnel über Absätze oder in tiefe Öffnungen stürzt. Hierzu sind die in dem Trog 3 angeordneten festen Fahrbahnen 2 so aufgebaut, dass die Oberkanten der Schienen 7 in etwa der Oberkante der Wege 9 entsprechen. Aber auch gewisse Höhenabweichungen könnten mittels der Platten 11 ausgeglichen werden, so dass eine kontinuierlich verlaufende Oberfläche des Rettungs- und Fluchtweges erzeugt wird. Als größere Öffnungen sind lediglich die Inspektionsöffnungen 12 vorgesehen, welche jedoch so klein gewählt sind, dass sie gerade ausreichend sind, um die Befestigungseinrichtungen 8 inspizieren zu können. Für eine Person 13 besteht allerdings nicht die Gefahr, in diese Inspektionsöffnungen 12 zu stürzen.

Um die Tragfähigkeit der Platten 11 auch für eine Befahrbarkeit mit schweren Rettungsfahrzeugen zu ermöglichen, ist vorgesehen, dass Füllstücke 10 unterhalb den Platten 11 angeordnet sind. Die Platten 11 liegen somit nicht nur auf den Betonplatten 5 auf, sondern darüber hinaus auf den Füllstücken 10, wodurch eine extrem hohe Tragfähigkeit der Platten gewährleistet ist. Hierdurch ist auch sichergestellt, dass ein entgleistes Schienenfahrzeug die Platte 11 nicht zum Einsturz bringt und hierdurch den Rettungs- und Fluchtweg zerstören würde.

Die vorliegende Erfindung ist nicht auf die dargestellten Ausführungsbeispiele beschränkt. Insbesondere muss der Rettungs- und Fluchtweg nicht in einer Ebene verlaufen. Wesentlich ist vielmehr, dass die Befahrbarkeit mit Rettungsfahrzeugen und die problemlose Begehbarkeit durch flüchtende oder rettende Personen auch bei Dunkelheit ohne Verletzungsgefahr gegeben ist. Hierzu kann auch vorgesehen sein, dass die Platten 11 zum Höhenausgleich der Oberkanten der Wege 9 und der Schienen 7 leicht schräg verlaufen. Anstelle der Betonplatten 5 können auch Schwellen vorgesehen sein, welche quer zur Längserstreckung der Schienen 7 oder entlang der Längserstreckung der Schienen 7 verlaufen. Auch hierbei ist vorzusehen, dass die Betonplatten 11 eine kontinuierlich verlaufenden Oberfläche mit den Wegen 9 schaffen. Selbstverständlich können die Wege 9 auch aus Platten 11 hergestellt sein, wie es in Figur 3 dargestellt ist. Sie müssen nicht integrierter Bestandteil des Tunnels 1 sein. Wesentlich ist nur, dass sie einer Person 13 die Möglichkeit schaffen, sich seitlich neben einem auf den Schienen 7 stehenden oder fahrenden Schienenfahrzeug befinden zu können, ohne von dem Schienenfahrzeug verletzt oder bei der Flucht behindert zu werden.

## Patentansprüche

1. Feste Fahrbahn zur Verlegung in einem Tunnel (1) mit seitlich angeordneten Wegen (9) mit einem Betonteil, auf welchem Schienen (7) für Schienenfahrzeuge, insbesondere Hochgeschwindigkeitszüge, befestigt sind, und mit Befestigungseinrichtungen (8) zur Festlegung der Schienen (7) auf dem Betonteil, **dadurch gekennzeichnet, dass** oberhalb des Betonteiles Platten (11) als Rettungs- und Fluchtweg angeordnet sind, welche im wesentlichen die Oberkanten der Schienen (7) miteinander und mit der Oberkante des Weges (9) verbinden und eine Stufenlose, im Wesentlichen ebene Fläche innerhalb des Tunnels erzeugen, wobei die Platten zwischen den Schienen (7) und den Wegen (9) allenfalls Spalte freilassen, welche zum Betrieb der festen Fahrbahn (2) erforderlich sind oder welche die Befahrbarkeit und die Begehbarkeit des **dadurch** entstandenen Rettungs- und Fluchtweges nicht wesentlich behindern.

2. Feste Fahrbahn nach dem vorherigen Anspruch, **dadurch gekennzeichnet, dass** die Platten (11) im Bereich der Befestigungseinrichtungen (8) Inspektionsöffnungen (12) aufweisen.

3. Feste Fahrbahn nach einem der vorherigen Ansprüche, **dadurch gekennzeichnet, dass** das Betonteil und/oder die Platten (11) Betonfertigteile sind.

4. Feste Fahrbahn nach einem der vorherigen Ansprüche, **dadurch gekennzeichnet, dass** das Betonteil eine sich über eine Vielzahl von Befestigungseinrichtungen (8) erstreckende Betonplatte (5) ist.

5. Feste Fahrbahn nach einem der vorherigen Ansprüche, **dadurch gekennzeichnet, dass** das Betonteil eine Schwelle ist.

6. Feste Fahrbahn nach einem der vorherigen Ansprüche, **dadurch gekennzeichnet, dass** die Platten (11) auf dem Betonteil gelagert sind.

7. Feste Fahrbahn nach einem der vorherigen Ansprüche, **dadurch gekennzeichnet, dass** die Platten (11) eine Ebene mit den zwei seitlich angeordneten Wegen (9) bilden.

8. Feste Fahrbahn nach einem der vorherigen Ansprüche, **dadurch gekennzeichnet, dass** ein Zwischenraum zwischen dem Betonteil eines Gleises und dem Weg (9) und/oder dem Betonteil eines weiteren Gleises mit Beton, insbesondere einem Betonfertigteil als Füllstück (10) ausgefüllt ist.

9. Feste Fahrbahn nach einem der vorherigen Ansprüche, **dadurch gekennzeichnet, dass** die Platten (11) aus Lärmschutzmaterial hergestellt sind.

10. Feste Fahrbahn nach einem der vorherigen Ansprüche, **dadurch gekennzeichnet, dass** die Platten (11) eine Tragfähigkeit aufweisen, welche die Befahrbarkeit mit Rettungsfahrzeugen ermöglichen.

11. Tunnel (1) mit seitlich angeordneten Wegen (9), in welchem eine Feste Fahrbahn verlegt ist, **dadurch gekennzeichnet, dass** die feste Fahrbahn (2) nach einem der Ansprüche 1-10 ausgebildet ist.

## Claims

1. A rigid trackway for laying in a tunnel (1) having paths (9) disposed at the sides and having a concrete part on which rails (7) for railed vehicles, particularly high-speed trains, are mounted, and having mounting devices (8) for securing the rails (7) on the concrete part, **characterized in that** slabs (11) are disposed above the concrete part as an emergency access and escape path, which substantially connect the upper edges of the rails (7) to one another and to the upper edge of the path (9) and create a stepless, substantially level surface within the tunnel, wherein the slabs at the most leave open gaps between the rails (7) and the paths (9), which are required for operating the rigid trackway (2) or which do not substantially constrain the accessibility by vehicle or by foot of the emergency access and escape path created thereby.

2. The rigid trackway according to the previous claim, **characterized in that** the slabs (11) comprise inspection openings (12) in the area of the mounting devices (8).

3. The rigid trackway according to any one of the previous claims, **characterized in that** the concrete part and/or the slabs (11) are prefabricated concrete elements.

4. The rigid trackway according to any one of the previous claims, **characterized in that** the concrete part is a concrete slab extending over a plurality of mounting devices (8).

5. The rigid trackway according to any one of the previous claims, **characterized in that** the concrete part is a railroad tie.

6. The rigid trackway according to any one of the previous claims, **characterized in that** the slabs (11) are supported on the concrete part.

7. The rigid trackway according to any one of the previous claims, **characterized in that** the slabs (11) form a plane with the two paths (9) disposed at the sides.

8. The rigid trackway according to any one of the previous claims, **characterized in that** an intermediate space between the concrete part of a track and the path (9) and/or the concrete part of a further track is filled in with concrete, particularly with a prefabricated concrete element as a filler element (10).

9. The rigid trackway according to any one of the previous claims, **characterized in that** the slabs (11) are made of a noise control material.

10. The rigid trackway according to any one of the previous claims, **characterized in that** the slabs (11) have a bearing capacity allowing access by emergency vehicles.

11. A tunnel (1) having paths (9) disposed at the sides in which a rigid trackway is laid, **characterized in that** the rigid trackway (2) is designed according to any one of Claims 1-10.

## Revendications

1. Voie de roulement rigide pour la pose dans un tunnel (1) avec des passages (9) disposés latéralement, avec une pièce en béton, sur laquelle sont fixés des rails (7) pour des véhicules roulants sur rails, particulièrement des trains à grande vitesse, et avec des dispositifs de fixation (8) pour la fixation des rails (7) sur la pièce en béton, **caractérisée en ce que** des dalles (11) sont disposées au-dessus de la pièce en béton comme issue de secours et de sauvetage, lesquelles dalles relient essentiellement les bords supérieurs des rails (7) réciproquement et avec le bord supérieur du passage (9) et créent au sein du tunnel une surface sans palier, essentiellement plane, sachant que lesdites dalles permettent tout au plus des intervalles entre les rails (7) et les passages (9), lesquels intervalles sont nécessaires pour l'exploitation de la voie de roulement rigide (2) ou ne gênent pas significativement la viabilité et l'accessibilité de l'issue de secours et de sauvetage ainsi créée.

2. Voie de roulement rigide selon la revendication précédente, **caractérisée en ce que** les dalles (11) comportent des ouvertures d'inspection (12) dans la zone des dispositifs de fixation (8).

3. Voie de roulement rigide selon l'une quelconque des revendications précédentes, **caractérisée en ce que** la pièce en béton et/ou les dalles (11) sont des éléments préfabriquées en béton.

4. Voie de roulement rigide selon l'une quelconque des revendications précédentes, **caractérisée en ce que** la pièce en béton est une dalle en béton (5) s'étendant sur un grand nombre de dispositifs de fixation (8).

5. Voie de roulement rigide selon l'une quelconque des revendications précédentes, **caractérisée en ce que** la pièce en béton est une traverse de chemin de fer.

6. Voie de roulement rigide selon l'une quelconque des revendications précédentes, **caractérisée en ce que** les dalles (11) sont montées sur la pièce en béton.

7. Voie de roulement rigide selon l'une quelconque des revendications précédentes, **caractérisée en ce que** les dalles (11) forment un plan avec les deux passages (9) disposés latéralement.

8. Voie de roulement rigide selon l'une quelconque des revendications précédentes, **caractérisée en ce qu'**un espace intermédiaire entre la pièce en béton d'une voie ferrée et le passage (9) et/ou la pièce en béton d'une voie ferrée supplémentaire est rempli par du béton, particulièrement un élément préfabriqué en béton comme pièce de remplissage (10).

9. Voie de roulement rigide selon l'une quelconque des revendications précédentes, **caractérisée en ce que** les dalles (11) sont réalisées en un matériau insonorisant.

10. Voie de roulement rigide selon l'une quelconque des revendications précédentes, **caractérisée en ce que** les dalles (11) présentent une force portante permettant la viabilité par des véhicules de secours.

11. Tunnel (1) avec des passages (9) disposés latéralement, dans lequel est posée une voie de roulement rigide, **caractérisé en ce que** la voie de roulement rigide (2) se présente sous une forme selon l'une quelconque des revendications 1-10.
